# EUROPÄISCHE PATENTSCHRIFT

(11) **EP 3 678 985 B1**
(45) Veröffentlichungstag und Bekanntmachung des Hinweises auf die Patenterteilung: **01.03.2023**
(21) Anmeldenummer: 18769968.1
(22) Anmeldetag: 10.09.2018
(51) Int. Cl.: B67C 3/24

(54) **POSITIONIERVORRICHTUNG ZUR RELATIVPOSITIONIERUNG EINES ZU BEHANDELNDEN BEHÄLTERS UND EINER BEHANDLUNGSEINRICHTUNG IN EINER BEHÄLTERBEHANDLUNGSANLAGE**
POSITIONING DEVICE FOR THE RELATIVE POSITIONING OF A CONTAINER TO BE TREATED AND A TREATMENT APPARATUS IN A CONTAINER TREATMENT FACILITY
DISPOSITIF DE POSITIONNEMENT POUR LE POSITIONNEMENT RELATIF D'UN RÉCIPIENT À TRAITER ET D'UN DISPOSITIF DE TRAITEMENT DANS UNE INSTALLATION DE TRAITEMENT DE RÉCIPIENTS

(30) Priorität: 08.09.2017 DE 102017120744
(43) Veröffentlichungstag der Anmeldung: 15.07.2020
(73) Patentinhaber: Krones AG, 93073 Neutraubling (DE)
(72) Erfinder: BIELMEIER, Heinrich, 93073 Neutraubling (DE)
(74) Vertreter: Nordmeyer, Philipp Werner
(86) Internationale Anmeldenummer: PCT/EP2018/074265
(87) Internationale Veröffentlichungsnummer: WO 2019/048661

(56) Entgegenhaltungen:
- EP-A2- 0 634 357
- DE-B1- 2 630 100
- GB-A- 638 978
- US-A- 2 333 545
- US-A- 2 663 479

## Beschreibung

### Technisches Gebiet

Die vorliegende Erfindung betrifft eine Positioniervorrichtung zur Relativpositionierung eines zu behandelnden Behälters und einer Behandlungseinrichtung in einer Behälterbehandlungsanlage.

### Technischer Hintergrund

In Behälterbehandlungsanlagen, in denen ein Behandlungsorgan auf einen zu behandelnden Behälter wirkt, beispielsweise in Getränkeabfüllanlagen zum Abfüllen von Getränken in Behälter, ist es bekannt, die jeweiligen Behandlungsorgane und die mit dem jeweiligen Behandlungsorgan zu behandelnden Behälter relativ zueinander zu positionieren. Insbesondere ist es in Getränkeabfüllanlagen bekannt, einen zu befüllenden Behälter an ein Füllorgan heranzuführen beziehungsweise an das Füllorgan anzupressen. Hierzu sind Positioniervorrichtungen vorgesehen, mittels welchen eine entsprechende Relativpositionierung zwischen dem Behandlungsorgan und dem zu behandelnden Behälter erreicht werden kann.

Zur Relativpositionierung werden beispielsweise Pneumatikzylinder verwendet, in welchen ein Kolben und eine Kolbenstange aufgenommen sind und welche zwischen Kolben und Pneumatikzylinder eine Druckkammer ausbilden, in die zur Bereitstellung einer Kraft zur Relativpositionierung Druckluft eingebracht werden kann.

Um über einen längeren Zeitraum hinweg eine entsprechende Anpresskraft bereitzustellen und entsprechend die Position zwischen dem zu behandelnden Behälter und dem Behandlungsorgan zu halten, ist es weiterhin bekannt, eine Verriegelungsvorrichtung bereitzustellen. Eine solche Verriegelungsvorrichtung ist beispielsweise aus der DE 10 2014 117 278 A1 bekannt.

Es ist weiterhin bekannt, in Behälterbehandlungsanlagen hydraulische Hubvorrichtungen bereitzustellen, bei welchen ein Hydraulikmedium in eine zwischen einem Kolben und einem Zylinder bereitgestellte Druckkammer eingebracht wird. Eine solche Hubvorrichtung ist beispielsweise aus der GB 622,729 bekannt.

Die US 2,333,545 A beschreibt eine Füllvorrichtung mit einem Pneumatikzylinder zum Anheben der zu befüllenden Flasche. Der Kolben des Zylinders kann im Fall einer Fehlfunktion mittels eines Pins in der untersten Position gesichert werden.

### Darstellung der Erfindung

Ausgehend von dem bekannten Stand der Technik ist es eine Aufgabe der vorliegenden Erfindung, eine Positioniervorrichtung zur Relativpositionierung eines zu behandelnden Behälters und eines Behandlungsorgans in einer Behälterbehandlungsanlage anzugeben, welche einen weiter verbesserten Aufbau bereitstellt.

Diese Aufgabe wird durch eine Positioniervorrichtung mit den Merkmalen des Anspruchs 1 gelöst. Vorteilhafte Weiterbildungen ergeben sich aus den Unteransprüchen, der vorliegenden Beschreibung sowie den beigefügten Figuren.

Entsprechend wird eine Positioniervorrichtung zur Relativpositionierung eines zu behandelnden Behälters und eines Behandlungsorgans in einer Behälterbehandlungsanlage vorgeschlagen, umfassend einen Positionierzylinder und einen im Positionierzylinder aufgenommenen Kolben, welcher mit einer Kolbenstange verbunden ist, wobei zwischen Kolben und Positionierzylinder ein Druckraum ausgebildet ist, welcher mit einem Arbeitsmedium beaufschlagbar ist, und einen Verriegelungsmechanismus zum Verriegeln der Position des Positionierzylinders relativ zur Kolbenstange. Erfindungsgemäß ist der Verriegelungsmechanismus in der Kolbenstange aufgenommen, wobei die Verriegelungsvorrichtung ein in der Kolbenstange angeordnetes Absperrventil umfasst.

Dadurch, dass der Verriegelungsmechanismus in der Kolbenstange aufgenommen ist, kann die Positioniervorrichtung insgesamt kompakter ausgebildet werden, was sich vorteilhaft auf den notwendigen Bauraum auswirkt, so dass der Gesamtaufbau einer Behälterbehandlungsvorrichtung und beispielsweise eines Behandlungskarussells in einer Behälterbehandlungsvorrichtung kompakter ausgeführt werden kann.

Weiterhin wird durch die Aufnahme des Verriegelungsmechanismus in der Kolbenstange der für die Verriegelungsfunktion notwendige Aufbau in seiner Außenfläche reduziert, so dass insgesamt eine einfacher zu reinigende und hygienischere Ausbildung der Positioniervorrichtung erreicht werden kann.

Besonders bevorzugt umfasst die Positioniervorrichtung als Arbeitsmedium ein Hydraulikfluid, beispielsweise ein Hydrauliköl. Durch die Verwendung eines Hydraulikfluids als Arbeitsmedium wird ein inkompressibles Arbeitsmedium verwendet, wodurch eine einmal eingenommene Relativposition zwischen dem zu behandelnden Behälter und dem Behandlungsorgan im Wesentlichen unabhängig von dem zwischen dem Behandlungsorgan und dem Behälter aufgebauten Druck beziehungsweise der Anpresskraft beibehalten werden kann. Dabei findet insbesondere kein Rückfedern beim Aufbringen einer von außen auf die Positioniervorrichtung aufgebrachten Anpresskraft statt, so dass entsprechend ein präzises Positionieren im Wesentlichen unabhängig von der aufgebrachten Anpresskraft ermöglicht ist.

Weiterhin wird durch den Einsatz eines Hydraulikfluids, also mithin eines inkompressiblen Arbeitsmediums, beispielsweise auch beim Abheben eines vormals angepressten Behandlungsorgans von dem Behälter, ein Rückfedern vermieden, so dass der Positionierzylinder in seiner vorgegebenen Position verbleibt.

Auch bei einem Defekt des zu behandelnden Behälters, beispielsweise bei einem Zerspringen beziehungsweise Platzen des Behälters während des Behandlungsvorganges, findet keine Beschleunigung der Scherben beziehungsweise Bruchstücke des Behälters durch die Positioniervorrichtung statt, da diese in ihrer Position verbleibt. Bei der Verwendung eines kompressiblen pneumatischen Arbeitsmediums kann es unter bestimmten Umständen vorkommen, dass durch ein Nachfedern der Positioniervorrichtung beim Zerbersten des zu behandelnden Behälters die Behälterbruchstücke unerwünscht beschleunigt werden.

Bevorzugt ist ein Arbeitsmedienkanal zum Zuführen eines Arbeitsmediums in den Druckraum in der Kolbenstange angeordnet. Der Arbeitsmedienkanal kann insbesondere in Form einer Bohrung innerhalb der Kolbenstange vorgesehen sein, durch welche hindurch das Arbeitsmedium dann in den Druckraum eingebracht werden kann.

Durch die Anordnung des Arbeitsmedienkanals zur Zuführung des Arbeitsmediums in den Druckraum in der Kolbenstange kann hier entsprechend wiederum eine besonders kompakte und hygienische Ausbildung der Positioniervorrichtung erreicht werden, da keine separate Zuleitung für das Arbeitsmedium in den Druckraum notwendig ist. Bei einer festen Anordnung der Kolbenstange an einer Behälterbehandlungsvorrichtung, beispielsweise an einem Behandlungskarussell, kann dann eine besonders hygienische und gleichzeitig drucksichere Übergabe des Arbeitsmediums an die Druckkammer erreicht werden.

In einer besonders bevorzugten Ausgestaltung ist die Kolbenstange im in einer Behälterbehandlungsvorrichtung eingebauten Zustand in Richtung der Positionierbewegung fest in der Behälterbehandlungsvorrichtung montiert und der Positionierzylinder übernimmt die Positionierarbeit und bewegt sich entsprechend relativ zur Kolbenstange in Positionierrichtung. An dem Positionierzylinder ist entsprechend beispielsweise eine Halterung für den zu behandelnden Behälter angebracht, um den behandelnden Behälter durch die Beaufschlagung der Druckkammer mit dem Arbeitsmedium entsprechend in Positionierrichtung zu bewegen beziehungsweise mittels des Verriegelungsmechanismus in der eingenommenen Position zu halten.

In einer alternativen Ausbildung kann das Behandlungsorgan an dem Positionierzylinder angeordnet sein und durch die Beaufschlagung der Druckkammer entsprechend in Positionierrichtung relativ zum zu behandelnden Behälter bewegt werden, beispielsweise auf den zu behandelnden Behälter aufgepresst werden beziehungsweise mittels des Verriegelungsmechanismus in der eingenommenen Position zu halten.

Bevorzugt umfasst der Verriegelungsmechanismus ein in der Kolbenstange aufgenommenes Absperrventil zum Verriegeln des Austausches des Arbeitsmediums zwischen der Druckkammer und einer Arbeitsmedienzufuhr. In einer besonders bevorzugten Ausführungsform wirkt dazu das Absperrventil auf den in der Kolbenstange angeordneten Arbeitsmedienkanal, so dass sowohl die Arbeitsmedienzuführung über die Kolbenstange zu dem Druckraum als auch das Absperren der Arbeitsmedienzufuhr zu dem Druckraum in der Kolbenstange erreicht wird.

Bevorzugt ist das Absperrventil durch einen in der Kolbenstange aufgenommenen Stößel betätigbar, wobei der Stößel besonders bevorzugt in einer der Zuführrichtung des Arbeitsmedienkanals gegenüberliegenden Richtung in die Kolbenstange eingeführt ist. Damit kann erreicht werden, dass die Kolbenstange in der Behälterbehandlungsvorrichtung fest gehalten werden kann und entsprechend die Zufuhr von Arbeitsmedium ohne zwischengeschaltete bewegliche Teile erreicht wird, beispielsweise ohne dass flexible Zuführschläuche wären.

Gleichzeitig kann bei einer Anordnung des Stößels von der dem Arbeitsmedienkanal entgegengesetzten Seite aus in der Kolbenstange der Stößel mechanisch oder über einen pneumatischen, hydraulischen, elektrischen oder magnetischen Aktuator betätigt werden, ohne dass die Betätigung des Stößels und damit des Verriegelungsmechanismus in Konflikt mit der unter hohem Druck stehenden Arbeitsmedienzufuhr kommen würde. Hierbei ist insbesondere bevorzugt, den Stößel über eine Rollenführung zu betätigen und den Stößel in Schließrichtung oder in Öffnungsrichtung des Verriegelungsmechanismus -je nach Ausbildung der Ansteuerung des Stößels - vorzuspannen.

Um bei Störungen der Ansteuerung des Verriegelungsmechanismus beziehungsweise des Absperrventils einen Schaden der gesamten Behälterbehandlungsvorrichtung zu reduzieren beziehungsweise zu unterbinden, weist das Absperrventil bevorzugt eine in Öffnungsrichtung wirksame Ringfläche auf. Entsprechend kann der von dem Druckraum aufgenommene Druck, beispielsweise durch das Anpressen eines Behandlungsorgans auf den zu behandelnden Behälter, auf einen bestimmten Maximaldruck begrenzt werden, ab welchem dann die in Öffnungsrichtung des Absperrventils wirkende Ringfläche das Absperrventil öffnet, um auf diese Weise einen Druckausgleich zu schaffen. Auf diese Weise können Beschädigungen vermieden werden.

Besonders bevorzugt ist das Absperrventil in Schließrichtung vorgespannt, bevorzugt mittels einer Vorspannfeder. Auf diese Weise kann die Ansteuerung des Absperrventils vereinfacht werden und nur das Öffnen des Absperrventils muss aktiv durchgeführt werden. In den Phasen, in denen das Absperrventil geschlossen sein soll, kann entsprechend auf eine aktive Ansteuerung verzichtet werden.

Die oben beschriebene Aufgabe wird weiterhin durch eine Behälterbehandlungsvorrichtung mit den Merkmalen des Anspruchs 8 gelöst. Vorteilhafte Weiterbildungen ergeben sich aus den Unteransprüchen, der Beschreibung und den beigefügten Figuren.

Entsprechend wird eine Behälterbehandlungsvorrichtung zum Behandeln eines zu behandelnden Behälters vorgeschlagen, umfassend ein Behandlungskarussell, an dessen Umfang eine Mehrzahl von Behandlungsorganen mit jeweils zugeordneten Behälterhalterungen vorgesehen ist, wobei jedem Paar aus Behandlungsorgan und Behälterhalterung eine der oben bereits beschriebenen Positioniervorrichtungen zur Relativpositionierung eines in der Behälterhalterung gehaltenen, zu behandelnden Behälters und des Behandlungsorgans zugeordnet ist.

Bevorzugt ist an dem Behandlungskarussell eine Ringleitung vorgesehen, über welche mindestens zwei und bevorzugt eine größere Anzahl, besonders bevorzugt sämtliche Positioniervorrichtungen, mit dem jeweiligen Arbeitsmedium versorgt werden. Dazu ist besonders bevorzugt ein Aggregat zum Bereitstellen eines unter Druck stehenden Hydraulikfluids auf dem Behandlungskarussell angeordnet.

### Kurze Beschreibung der Figuren

Bevorzugte weitere Ausführungsformen der Erfindung werden durch die nachfolgende Beschreibung der Figuren näher erläutert. Dabei zeigen:
- Figur 1: eine schematische, teilgeschnittene Darstellung einer Positioniervorrichtung zum Positionieren eines Hubtellers in einer Behälterbehandlungsvorrichtung;
- Figur 2: eine Detaildarstellung des Verriegelungsmechanismus der Positioniervorrichtung aus Figur 1, wobei der Verriegelungsmechanismus geöffnet ist; und
- Figur 3: eine Detaildarstellung des Verriegelungsmechanismus aus den Figuren 1 und 2, wobei der Verriegelungsmechanismus geschlossen ist.

### Detaillierte Beschreibung bevorzugter Ausführungsbeispiel

Im Folgenden werden bevorzugte Ausführungsbeispiele anhand der Figuren beschrieben. Dabei werden gleiche, ähnliche oder gleichwirkende Elemente in den unterschiedlichen Figuren mit identischen Bezugszeichen versehen, und auf eine wiederholte Beschreibung dieser Elemente wird teilweise verzichtet, um Redundanzen zu vermeiden.

In Figur 1 ist eine schematische, perspektivische teilgeschnittene Darstellung einer Positioniervorrichtung 1 zur Relativpositionierung eines zu behandelnden Behälters und eines hier nicht gezeigten Behandlungsorgans in einer Behälterbehandlungsanlage gezeigt. Zur Positionierung des Behälters ist hier ein Hubteller 10 vorgesehen, auf welchem der zu behandelnde Behälter aufgestellt werden kann, und welcher mittels der Positioniervorrichtung 1 in Richtung des Pfeiles X angehoben und abgesenkt werden kann.

Die Positioniervorrichtung 1 umfasst einen Positionierzylinder 2 und einen in dem Positionierzylinder 2 geführten Kolben 3, welcher mit einer Kolbenstange 4 verbunden ist. In dem gezeigten Ausführungsbeispiel sind der Kolben 3 und die Kolbenstange 4 einstückig ausgeführt.

Zwischen dem Kolben 3 und dem Positionierzylinder 2 ist ein Druckraum 20 ausgebildet, welcher entsprechend mit einem Arbeitsmedium beaufschlagt werden kann, um eine Kraft zwischen dem Positionierzylinder 2 und dem Kolben 3 auszuüben, welche zur Relativpositionierung des Positionierzylinders 2 und des Kolbens 3 führen kann.

In dem gezeigten Ausführungsbeispiel ist der Positionierzylinder 2 mit der Behälterhalterung in Form des Hubtellers 10 verbunden und die Kolbenstange 4 ist fest in der entsprechenden, hier nicht gezeigten, übergeordneten Behälterbehandlungsvorrichtung gehalten. Die Kolbenstange 4 kann beispielsweise fest mit einem Behandlungskarussell der Behälterbehandlungsvorrichtung verbunden sein. Entsprechend bewegt sich der Hubteller 10 durch eine Bewegung des Positionierzylinders 2 relativ zu der in der Behälterbehandlungsvorrichtung festgelegten Kolbenstange 4.

Zur Beaufschlagung der Druckkammer 20 mit dem Arbeitsmedium ist in der Kolbenstange 4 ein Arbeitsmedienkanal 40 vorgesehen, welcher hier als Längsbohrung in der Kolbenstange 4 ausgeführt ist. Der Arbeitsmedienkanal 40 zweigt durch eine in der Kolbenstange 4 angeordnete Radialbohrung 42 von der Längsbohrung in den Druckraum 20 ab.

Entsprechend kann Arbeitsmedium durch die Kolbenstange 4 und insbesondere durch den Arbeitsmedienkanal 40 und die radiale Abzweigung 42 in den Druckraum 20 geleitet werden. Der Arbeitsmedienkanal 40 steht dabei mit einer Arbeitsmedienzufuhr, welche beispielsweise ein Hydraulikfluid unter einem Arbeitsdruck von 20 bar bis 30 bar bereitstellt, in Verbindung.

Um die Positioniervorrichtung 1 in einer einmal eingenommenen Position fest halten zu können, ist ein Verriegelungsmechanismus 5 vorgesehen, welcher in der Kolbenstange 4 aufgenommen ist.

Der Verriegelungsmechanismus 5 umfasst in dem gezeigten Ausführungsbeispiel einen Stößel 50, welcher ebenfalls in einer Längsbohrung in der Kolbenstange 4 geführt ist, wobei der Stößel 50 von der zur Zuführung des Arbeitsmedienkanals 40 entgegengesetzten Seite in die Kolbenstange 4 eingeführt ist.

Der Stößel 50 bildet an seinem in der Kolbenstange 4 liegenden Ende einen Ventilkegel 52 aus, welcher in einem dazu komplementären Ventilsitz 44, welcher in der Kolbenstange 4 ausgearbeitet ist, aufgenommen werden kann. Der Ventilkegel 52 und der Ventilsitz 44 bilden entsprechend ein Absperrventil 54 aus, welches die Kommunikation zwischen der Druckkammer 20 und dem Arbeitsmedienkanal 40 ermöglichen oder unterbrechen kann.

Entsprechend wird durch ein Herausziehen des Stößels 50 aus dem Ventilsitz 44 eine Kommunikation zwischen dem Arbeitsmedienkanal 40, mittels welchem das Arbeitsmedium unter Druck zugeführt wird, und der Druckkammer 20 über die radiale Bohrung 42 bereitgestellt, so dass eine Kommunikation zwischen dem Arbeitsmedienkanal 40 und der Druckkammer 20 besteht.

Ist entsprechend das Absperrventil 54 dadurch geöffnet, dass der Stößel 50 beziehungsweise der Ventilkegel 52 aus dem Ventilsitz 44 herausgezogen ist, so kann entweder durch die Beaufschlagung der Druckkammer 20 mit dem Arbeitsmedium der Positionierzylinder 2 bewegt werden, oder aber der Positionierzylinder 2 kann durch einen externen Aktuator 6, der im gezeigten Ausführungsbeispiel in Form einer Rollenführung mit einer Rolle 60 gezeigt ist, in die vorgegebene Position verschoben werden.

Findet eine Verschiebung des Positionierzylinders 2 über den externen Aktuator 6 statt, beispielsweise ein Anheben, so fließt das Arbeitsmedium entsprechend entweder in die Druckkammer 20 hinein oder aus der Druckkammer 20 heraus, um auf diese Weise ein Druckgleichgewicht mit dem über den Arbeitsmedienkanal 40 zugeführten Arbeitsmedium zu erreichen. Ist die gewünschte Position des Positionierzylinders 2 mittels des Aktuators 6 erreicht, so kann das Absperrventil 54 verschlossen werden.

Das Absperrventil 54 wird dadurch verschlossen, dass der Stößel 50 so vorgeschoben wird, dass der Ventilkegel 52 in dem Ventilsitz 44 eingebracht wird und entsprechend die Kommunikation zwischen der Druckkammer 20 und dem Arbeitsmedienkanal 40 unterbrochen wird.

In der Druckkammer 20 befindet sich nun das Druckmedium abgesperrt gegenüber dem Arbeitsmedienkanal 40 unter dem ursprünglich im Arbeitsmedienkanal 40 vorliegenden Druck. Dieser in der Druckkammer 20 vorliegende Druck des Arbeitsmediums sorgt dafür, dass einer möglicherweise über den Hubteller 10 auf den Positionierzylinder 2 aufgebrachten Kraft entgegengewirkt wird und der Hubteller 10 entsprechend in der vorgegebenen Position verbleibt.

Dies ist insbesondere dann der Fall, wenn als Arbeitsmedium ein Hydraulikfluid verwendet wird, welches inkompressibel ist. Dadurch, dass das dann in der Druckkammer 20 aufgenommene Hydraulikfluid nicht komprimiert werden kann, wird zumindest innerhalb eines bestimmten Kraftbereichs der Positionierzylinder 2 fest in der verriegelten Position gehalten.

Dies ist insbesondere dann von Bedeutung, wenn der auf dem Hubteller 10 aufgenommene Behälter einer bestimmten Behandlung durch ein oder mehrere Behandlungsorgane unterzogen wird. Beispielsweise kann zunächst ein Füllvorgang des Behälters durchgeführt werden, in welchem der Behälter mit einem Füllprodukt befüllt wird. Hierzu kann der zu behandelnde Behälter an ein Füllorgan angepresst werden beziehungsweise das Füllorgan kann an den auf dem Hubteller 10 positionierten Behälter angepresst werden. Der aufgebrachte Anpressdruck wird durch den geschlossenen Verriegelungsmechanismus 5 entsprechend nicht in einer Ausweichbewegung der Position des Positionierzylinders 2 resultiert.

Nach dem Befüllen des Behälters kann dann das Füllorgan wieder abgehoben werden, wodurch entsprechend die durch den Anpressdruck des Füllorgans auf den Behälter ausgeübte Kraft wegfällt, wobei der Hubteller 10 dann aufgrund des Verriegelungsmechanismus 5 immer noch in der vorgesehenen Position verbleibt und nicht nachfedert, so dass auch eine Bewegung, welche zum Abheben des Füllorgans von der Behältermündung notwendig ist, klein gehalten werden kann.

Nachfolgend kann der immer noch auf dem Hubteller 10 gehaltene Behälter möglicherweise mittels eines Verschließorgans verschlossen werden. Die beim Verschließen auftretenden Anpresskräfte sind dabei üblicherweise höher, als die von einem Füllorgan aufgebrachten Anpresskräfte. Auch diesen Anpresskräften kann die Positioniervorrichtung 1 aufgrund der Verriegelung mittels des Verriegelungsmechanismus 5 eine entsprechende Gegenkraft entgegensetzen, ohne dass es zu einer Bewegung des Positionierzylinders 2 kommen würde.

Der Stößel 50 ist bevorzugt mittels einer schematisch angedeuteten Feder 56 in Schließrichtung des Absperrventils 54 vorgespannt. Mittels einer Rollenführung 58 kann der Stößel 50 betätigt werden. Entsprechend kann in den Bereichen, in welchen ein Anheben beziehungsweise Absenken der Positioniervorrichtung 1 und insbesondere des Positionierzylinders 2 relativ zur Kolbenstange 4 erwünscht ist, über die Rolle 58 der Rollenführung der Stößel 50 aus der Verriegelungsposition bewegt werden, damit das Absperrventil 54 geöffnet werden und entsprechend die Positionierung vorgenommen werden. In den Bereichen, in welchen eine solche Positionierung der Positioniervorrichtung 1 nicht mehr vorgenommen werden soll, sondern in denen eine Verriegelung der Position erwünscht ist, kann die Rolle 58 dann ohne Rollenführung verbleiben, und die Vorspannfeder 56 schiebt den Stößel 50 in die Verschließrichtung vor und verschließt damit den Verriegelungsmechanismus 5.

Um bei Maschinenstörungen beziehungsweise bei Störungen der Ansteuerung des Stößels 5 Beschädigungen zu vermeiden, ist in dem Absperrventil 54 eine in Öffnungsrichtung wirksame Ringfläche vorgesehen. Hierzu ist am Ventilkegel 52 eine erste Ringdichtung 520 vorgesehen, welche in Verschließrichtung liegt und eine zweite Ringdichtung 522, welche entgegen der Verschließrichtung liegt, hier beispielsweise oberhalb und unterhalb der Radialbohrung 42. Die in Verschließrichtung liegende Ringdichtung 520 weist dabei einen geringeren Durchmesser auf, als die entgegen der Verschließrichtung liegende Ringdichtung 522. Durch die Differenz der Durchmesser wird damit eine aktive Ringfläche bereitgestellt, welche den Stößel 5 beim Überschreiten eines vorgegebenen Druckes in der Druckkammer 20 entgegen der Vorspannung der Vorspannfeder 56 in die Öffnungsstellung bewegt.

Dadurch kann erreicht werden, dass beim Auftreten von Maschinenstörungen dennoch ein Absenken beziehungsweise ein Verändern der Relativposition zwischen dem Positionierzylinder 2 und der Kolbenstange 4 erreicht werden kann.

Soweit anwendbar, können alle einzelnen Merkmale, die in den Ausführungsbeispielen dargestellt sind, miteinander kombiniert und/oder ausgetauscht werden, ohne den Bereich der Erfindung zu verlassen.

### Bezugszeichenliste

- 1: Positioniervorrichtung
- 10: Hubteller
- 2: Positionierzylinder
- 20: Druckkammer
- 3: Kolben
- 4: Kolbenstange
- 40: Arbeitsmedienkanal
- 42: Radialbohrung
- 44: Ventilsitz
- 5: Verriegelungsmechanismus
- 50: Stößel
- 52: Ventilkegel
- 54: Absperrventil
- 56: Vorspannfeder
- 58: Rolle
- 520: Ringdichtung
- 522: Ringdichtung
- 6: Aktuator
- 60: Rolle
- X: Positionierrichtung

## Patentansprüche

1. Positioniervorrichtung (1) zur Relativpositionierung eines zu behandelnden Behälters und eines Behandlungsorgans in einer Behälterbehandlungsanlage, umfassend einen Positionierzylinder (2) und einen im Positionierzylinder (2) aufgenommenen Kolben (3), welcher mit einer Kolbenstange (4) verbunden ist, wobei zwischen Kolben (3) und Positionierzylinder (2) ein Druckraum (20) ausgebildet ist, welcher mittels eines Arbeitsmediums beaufschlagbar ist, und einen Verriegelungsmechanismus (5) zum Verriegeln der Position des Positionierzylinders (2) relativ zur Kolbenstange (4), wobei der Verriegelungsmechanismus (5) in der Kolbenstange (4) aufgenommen ist,
**dadurch gekennzeichnet, dass**
die Verriegelungsvorrichtung (5) ein in der Kolbenstange (4) angeordnetes Absperrventil (54) umfasst.

2. Positioniervorrichtung (1) gemäß Anspruch 1, **dadurch gekennzeichnet, dass** in der Kolbenstange (4) ein Arbeitsmedienkanal (40) zum Zuführen des Arbeitsmediums in den Druckraum (20) angeordnet ist.

3. Positioniervorrichtung (1) gemäß Anspruch 1 oder 2, **dadurch gekennzeichnet, dass** das Absperrventil (54) durch einen in der Kolbenstange (4) aufgenommenen Stößel (5) betätigbar ist, wobei der Stößel (5) bevorzugt in einer der Zuführrichtung des Arbeitsmedienkanals (40) gegenüberliegenden Richtung in die Kolbenstange (4) eingeführt ist.

4. Positioniervorrichtung (1) gemäß einem der vorstehenden Ansprüche, **dadurch gekennzeichnet, dass** das Absperrventil (54) eine in Öffnungsrichtung wirksame Ringfläche zur Druckbegrenzung des Drucks des Arbeitsmediums in der Druckkammer (20) aufweist.

5. Positioniervorrichtung (1) gemäß einem der vorstehenden Ansprüche, **dadurch gekennzeichnet, dass** das Absperrventil (54) in Schließrichtung vorgespannt ist, bevorzugt mittels einer Vorspannfeder (56).

6. Positioniervorrichtung (1) gemäß einem der vorstehenden Ansprüche, **dadurch gekennzeichnet, dass** die Kolbenstange (4) einstückig mit dem Kolben (3) ausgebildet ist.

7. Positioniervorrichtung (1) gemäß einem der vorstehenden Ansprüche, **dadurch gekennzeichnet, dass** der Verriegelungsmechanismus (5) mittels eines Aktors betätigt wird, bevorzugt mittels einer Rolle (58) einer Rollenführung.

8. Behälterbehandlungsvorrichtung zum Behandeln eines zu behandelnden Behälters, umfassend ein Behandlungskarussell, an dessen Umfang eine Mehrzahl von Behandlungsorganen mit jeweils zugeordneten Behälterhalterungen vorgesehen ist, wobei jedem Paar aus Behandlungsorgan und Behälterhalterung eine Positioniervorrichtung (1) gemäß einem der vorstehenden Ansprüche zur Relativpositionierung eines in der Behälterhalterung gehaltenen, zu behandelnden Behälters und des Behandlungsorgans zugeordnet ist.

9. Behälterbehandlungsvorrichtung gemäß Anspruch 8, **dadurch gekennzeichnet, dass** eine Ringleitung am Behandlungskarussell vorgesehen ist, mittels welcher Arbeitsmedium zu mindestens zwei, bevorzugt zu mehreren, besonders bevorzugt allen Druckkammern (20) der Positioniervorrichtungen (1) zuführbar ist.

## Claims

1. Positioning device (1) for the relative positioning of a container to be treated and a treatment element in a container treatment apparatus, comprising a positioning cylinder (2) and a piston (3) accommodated in the positioning cylinder (2), which piston is connected to a piston rod (4), wherein a pressure chamber (20) is formed between the piston (3) and positioning cylinder (2), which pressure chamber can be pressurised by means of a working medium, and a locking mechanism (5) for locking the position of the positioning cylinder (2) relative to the piston rod (4), wherein the locking mechanism (5) is accommodated in the piston rod (4),
**characterised in that**
the locking mechanism (5) comprises a stop valve (54) arranged in the piston rod (4).

2. Positioning device (1) according to claim 1, **characterised in that** a working medium channel (40) is arranged in the piston rod (4) for feeding the working medium into the pressure chamber (20).

3. Positioning device (1) according to claim 1 or 2, **characterised in that** the stop valve (54) can be actuated by a ram (5) accommodated in the piston rod (4), wherein the ram (5) is preferably inserted into the piston rod (4) in a direction opposite the feed direction of the working medium channel (40).

4. Positioning device (1) according to any of the preceding claims, **characterised in that** the stop valve (54) has an annular surface effective in opening direction for limiting the pressure of the working medium in the pressure chamber (20).

5. Positioning device (1) according to any of the preceding claims, **characterised in that** the stop valve (54) is pretensioned in closing direction, preferably by means of a pretensioning spring (56).

6. Positioning device (1) according to any of the preceding claims, **characterised in that** the piston rod (4) is formed in one piece with the piston (3).

7. Positioning device (1) according to any of the preceding claims, **characterised in that** the locking mechanism (5) is actuated by means of an actuator, preferably by means of a roller (58) of a roller guide.

8. Container treatment apparatus for treating a container to be treated, comprising a treatment carousel having a plurality of treatment elements with respectively assigned container holders provided on the periphery thereof, wherein each pair consisting of treatment element and container holder is assigned a positioning device (1) according to any of the preceding claims for the relative positioning of a container to be treated held in the container holder and the treatment element.

9. Container treatment apparatus according to claim 8, **characterised in that** a ring line is provided on the treatment carousel, by means of which working medium can be supplied to at least two, preferably to several, particularly preferably to all pressure chambers (20) of the positioning devices (1).

## Revendications

1. Dispositif de positionnement (1) pour un positionnement relatif d'un récipient à traiter et d'un organe de traitement dans une installation de traitement de récipients, comprenant un cylindre de positionnement (2) et un piston (3) logé dans le cylindre de positionnement (2), lequel piston est relié à une tige de piston (4), dans lequel entre le piston (3) et le cylindre de positionnement (2) est réalisée une chambre de pression (20) qui peut être alimentée au moyen d'un fluide de travail, et un mécanisme de verrouillage (5) pour le verrouillage de la position du cylindre de positionnement (2) par rapport à la tige de piston (4), dans lequel le mécanisme de verrouillage (5) est logé dans la tige de piston (4),
**caractérisé en ce que**
le dispositif de verrouillage (5) comprend une soupape d'arrêt (54) disposée dans la tige de piston (4).

2. Dispositif de positionnement (1) selon la revendication 1, **caractérisé en ce que** dans la tige de piston (4) est disposé un canal de fluides de travail (40) pour amener le fluide de travail dans la chambre de pression (20).

3. Dispositif de positionnement (1) selon la revendication 1 ou 2, **caractérisé en ce que** la soupape d'arrêt (54) peut être actionnée par le biais d'un poussoir (5) logé dans la tige de piston (4), dans lequel le poussoir (5) est de préférence introduit dans la tige de piston (4) dans une direction opposée à la direction d'amenée du canal de fluides de travail (40).

4. Dispositif de positionnement (1) selon l'une quelconque des revendications précédentes, **caractérisé en ce que** la soupape d'arrêt (54) présente une surface annulaire efficace dans la direction d'ouverture pour la limitation de pression de la pression du fluide de travail dans la chambre de pression (20).

5. Dispositif de positionnement (1) selon l'une quelconque des revendications précédentes, **caractérisé en ce que** la soupape d'arrêt (54) est précontrainte dans la direction de fermeture, de préférence au moyen d'un ressort de précontrainte (56).

6. Dispositif de positionnement (1) selon l'une quelconque des revendications précédentes, **caractérisé en ce que** la tige de piston (4) est réalisée d'un seul tenant avec le piston (3).

7. Dispositif de positionnement (1) selon l'une quelconque des revendications précédentes, **caractérisé en ce que** le mécanisme de verrouillage (5) est actionné au moyen d'un actionneur, de préférence au moyen d'un galet (58) d'un guidage de galets.

8. Dispositif de traitement de récipient pour le traitement d'un récipient à traiter, comprenant un carrousel de traitement au niveau de la périphérie duquel sont prévus une pluralité d'organes de traitement avec des supports de récipients associés respectivement, dans lequel à chaque paire d'organe de traitement et de support de récipient est associé un dispositif de positionnement (1) selon l'une quelconque des revendications précédentes pour le positionnement relatif d'un récipient à traiter maintenu dans le support de récipient et de l'organe de traitement.

9. Dispositif de traitement de récipient selon la revendication 8, **caractérisé en ce que,** au niveau du carrousel de traitement, est prévue une conduite annulaire au moyen de laquelle un fluide de travail peut être amené à au moins deux, de préférence plus, plus préférentiellement toutes les chambres de pression (20) des dispositifs de positionnement (1).
